# EUROPÄISCHE PATENTSCHRIFT

(11) **EP 0 743 359 B1**
(45) Veröffentlichungstag und Bekanntmachung des Hinweises auf die Patenterteilung: **11.10.2000**
(21) Anmeldenummer: 96107465.5
(22) Anmeldetag: 10.05.1996
(51) Int. Cl.: C11D 3/43, C11D 1/72, C11D 1/66

(54) **Hochkonzentrierter wasserhaltiger Grundreiniger**
Aqueous floor cleaning agent in high concentration
Nettoyant aqueux pour sol hautement concentré

(30) Priorität: 18.05.1995 DE 19517814
(43) Veröffentlichungstag der Anmeldung: 20.11.1996
(73) Patentinhaber: Henkel-Ecolab GmbH & Co. OHG, 40554 Düsseldorf (DE)
(72) Erfinder: Faubel, Heiko, Dr., 42929 Wermelskirchen (DE); Skodell, Birgit, 40489 Düsseldorf (DE); Rogmann, Karl-Heinz, 40880 Ratingen (DE)
(74) Vertreter: Hase, Christian, Dr.

(56) Entgegenhaltungen:
- DE-A- 4 005 784
- DE-A- 4 243 468
- US-A- 3 829 387
- US-A- 5 342 551

## Beschreibung

Die vorliegende Erfindung betrifft einen wasserhaltigen Grundreiniger, der als aktive Substanzen Lösungsmittel und nichtionische Tenside enthält.

Grundreiniger sind ein spezieller Reinigungsmitteltyp, der zu einer besonders gründlichen Reinigung von starken Verschmutzungen, z.B. in der Industrie, in der Küche und im Sanitärbereich oder zur Entfernung von Filmschichten auf Polymer und/oder Wachsbasis eingesetzt wird. Üblicherweise werden die Grundreiniger in einer Verdünnung von 1 : 1 bis 1 : 10 eingesetzt.

Zu den Grundreinigern zählen auch die sogenannten Universalgrundreiniger, die einen pH-Wert kleiner als 10,5 aufweisen. Sie sind aufgrund ihres relativ niedrigen pH-Wertes auch zum Einsatz auf empfindlicheren Bodenbelägen, wie Linoleum und Gummi, geeignet. Diese Universalgrundreiniger stellen eine Mischung aus Lösungsmitteln, Tensiden, Gerüststoffen, Lösevermittlern und leichtflüchtigen Alkalien, entweder Aminen oder Ammoniak, dar. Als Gerüststoffe werden üblicherweie Phosphate, Citrate, Nitrilotriessigsäure (NTA), Ethylendiamintetraesssigsäure (EDTA) und Carbonate eingesetzt. Die aus dem Stand der Technik bekannten Grundreiniger liegen in einer relativ großen Verdünnung vor, da eine Aufkonzentrierung in der Regel zur Separierung der Lösungsmittel führt oder an einer Aussalzung der verwendeten Gerüststoffe scheitert. In dem US-Patent 5, 342, 551 wird eine Zusammensetzung zum Entfernen von Filmschichten auf Böden beschrieben, die Monoethanolamin-Citrat, Kupplungsmittel und Lösungsmittel enthält, wobei der pH-Wert zwischen 8,0 und 10 durch Zugabe einer ausreichenden Menge von Monoethanolamin oder einem anderen alkalischen Mittel gehalten wird. Als Tenside kann die beschriebene Zusammensetzung z.B. Dinatriumisodecylsulfosuccinat enthalten. Die beschriebene Reinigungsmittelzusammensetzung ist allerdings nur zum Entfernen von Filmschichten auf Böden geeignet, eine gründliche Reinigung zur Entfernung von starken Verschmutzungen führt nicht zu befriedigenden Ergebnissen.

De DE-A-42 43 468 beschreibt ein wäßriges Reinigungsmittel, welches in unverdünntem Zustand einen pH-Wert im Bereich zwischen 5 und 9 aufweist und das 1 bis 25 Gew.-% an Tensid aus den Klassen der nichtionischen und der synthetischen anionischen Tenside sowie 0,1 bis 12 Gew.% an Alkohol aus der Gruppe Benzylalkohol,2-Phenoxyethanol, 2-Phenylethanol und deren Gemische enthält. Das Reinigungsmittel dient in unverdünntem Zustand zur Reinigung harter Oberflächen, nach Verdünnen mit Wasser im Gewichtsverhältnis 1 : 3 bis 1 : 500 zur Reinigung textiler Beläge oder harter Oberflächen.

Die üblichen Universalgrundreiniger haben in der Regel eine Aktivkonzentration von 20 Gew.-%. Diese Reiniger werden, in Abhängigkeit vom Verschmutzungsgrad der zu reinigenden Fläche, in unterschiedlichen Verdünnungen eingesetzt. Bei der Entwicklung von neuen Reinigungsmitteln geht das Bestreben ständig dahin, Mittel zu entwickeln, die eine höhere Leistungsfähigkeit aufweisen und somit in geringeren Konzentrationen eingesetzt werden können.

Demgemäß lag der vorliegenden Erfindung die Aufgabe zugrunde, einen Grundreiniger zur Verfügung zu stellen, dessen Reinigungsleistung sowohl bei der Entfernung von alten Filmschichten auf Böden als auch bei der Reinigung von starken Verschmutzungen die von herkömmlichen Grundreinigern übersteigt.

Gegenstand der vorliegenden Erfindung ist ein wasserhaltiger flüssiger Grundreiniger, der
A) ein Lösungsmittelgemisch aus a) Phenoxyethanol und b) einem Alkohol ausgewählt aus der Gruppe, bestehend aus C₂-C₄-Alkylglykolen und Ethern von C₁-C₄-Alkoholen mit (Poly)glykolen und deren Gemischen in einem Verhältnis von a : b von 1 : 0,5 bis 1 : 10 und
B) nichtionische Tenside aus der Gruppe der C₁₂-C₂₂-Alkoholalkoxylate, der endgruppenverschlossenen C₁₂-C₂₂-Alkoholalkoxylate und der Alkylpolyglykoside
enthält.

Überraschenderweise wurde festgestellt, daß das erfindungsgemäße Reinigungsmittel eine höhere Reinigungsleistung als die der herkömmlichen Reiniger erreicht. Insbesondere wurde festgestellt, daß durch die Verwendung des als Komponente A) genannten Lösungsmittelgemisches eine deutliche Verbesserung der Reinigungsleistung als durch die einzelnen Lösungsmittelbestandteile auch als durch die Addition dieser Einzelwirkungen erhalten werden kann.

Erfindungsgemäß enthält der Grundreiniger ein Lösungsmittelgemisch aus a) Phenoxyalkohol und b) einem weiteren Alkohol ausgewählt aus der Gruppe bestehend aus C₂-C₄-Alkylglykolen und Ethern von C₁-C₄-Alkohlen mit (Poly)glykolen, insbesondere C₂-C₄-Glykolen. Die Komponenten a) und b) können in einem Verhältnis von 1 : 0,5 bis 1 : 10, bevorzugt 1 : 0,5 bis 1 : 2 und besonders bevorzugt 0,9 : 1 bis 1 : 0,9 vorliegen. Als Alkohole der Gruppe b) werden besonders bevorzugt n-Butylglykol, Propylenglykol-n-butylether, n-Butyldiglykol und Gemische der voranstehenden eingesetzt. Die Lösungsmittelkomponenten a) und b) können jeweils in Mengen von 5 bis 40 Gew.-%, besonders bevorzugt 5 bis 30 Gew.-%, bezogen auf das fertige Mittel, im erfindungsgemäßen Mittel enthalten sein.

Als weitere Bestandteile enthält der Grundreiniger erfindungsgemäß wenigstens ein nichtionisches Tensid aus der Gruppe der C₁₂-C₂₂-Alkoholalkoxylate, der endgruppenverschlossenen C₁₂-C₂₂-Alkoholalkoxylate und der Alkylpolyglykoside.

Die C₁₂-C₂₂-Alkoholalkoxylate sind nichtionische Tenside der Formeln I oder II

R¹O-(CH₂CH₂O)ₘ-H (I),

worin R¹ für eine gesättigte oder ungesättigte C₁₂-C₂₂-Alkylgruppe und m für Zahlen von 1 bis 20 steht, worin R² und o die gleiche Bedeutung haben können wie R¹ und m in Formel I und n für Zahlen von 0,5 bis 2 steht.

Sie können durch Alkoxylierung von C₁₂-C₂₂-Alkoholen erhalten werden können. Als Alkoxylate werden insbesondere die Ethoxylate und die gemischten Ethoxylate/Propoxylate eingesetzt. Geeignete C₁₂-C₂₂-Alkohole sind beispielsweise die nativen Fettalkohole auf pflanzlicher Basis wie z.B. Laurylalkohol, Myristylalkohol, Cetylalkohol, Stearylalkohol, Behenalkohol, Oleylalkohol, Elaidylalkohol, Ricinolalkohol, Linoleylalkohol, Linolenylalkohol sowie deren natürlich vorkommenden Gemische, wie Kokosfettalkohol, Palm- und Palmkernfettalkohol oder auch Erdnussfettalkohol. Es können auch die technischen Gemische, wie sie beispielsweise im Verlauf der Hydrierung von technischen Fettsäuremethylestern oder im Verlauf der Hydrierung von Aldehyden aus der Roelen'schen Oxosynthese anfallen, eingesetzt werden. Besonders bevorzugt werden C₁₂-C₁₆-Fettalkoholethoxylate mit einem Alkoxylierungsgrad von 5 bis 10 eingesetzt.

Die endgruppenverschlossenen C₁₂-C₂₂-Alkoholalkoxylate werden aus den Verbindungen mit der Formel I oder II in an sich bekannter Weise durch Veretherung der endständigen OH-Gruppe mit z. B. einem niederen Alkohol oder Alkylhalogenid erhalten. Bevorzugt wird als endständige Gruppe eine Butylgruppe eingesetzt.

Als weitere nichtionische Tenside kommen die Alkylglykoside in Frage. Alkylglykoside (APG) stellen bekannte Stoffe dar, die nach den einschlägigen Verfahren der präparativen organischen Chemie, beispielsweise durch Kondensationsreaktionen oder Umetherungen aus Alkoholen und Kohlenhydraten, erhalten werden können. Stellvertretend für das umfangreiche Schrifttum sei hier auf die Schriften EP-A 1-0 301 298 und WO 90/3977 verwiesen. Die Alkylglykoside folgen der Formel III,

R³O[G]ₓ (III),

in der R³ für eine linearen oder verzweigten, gesättigten oder ungesättigten Alkylrest mit 6 bis 22 Kohlenstoffatomen, [G] für einen glykosidisch gebundenen Zucker und x für eine Zahl von 1 bis 10 steht.

Die Indexzahl x in der allgemeinen Formel III gibt den Oligomerisierungsgrad (DP-Grad) an, d.h. die Verteilung von Mono- und Oligoglykosiden, und steht für eine Zahl zwischen 1 und 10. Während x in einer gegebenen Verbindung stets ganzzahlig sein muß und hier vor allem die Werte x = 1 bis 6 annehmen kann, ist der Wert x für ein bestimmtes Alkylglykosid eine analytisch ermittelte rechnerische Größe, die meistens eine gebrochene Zahl darstellt. Vorzugsweise werden Alkylglykoside mit einem mittleren Oligomerisierungsgrad x von 1,1 bis 3,0 eingesetzt. Aus anwendungstechnischer Sicht sind solche Alkylglykoside bevorzugt, deren Oligomerisierungsgrad kleiner als 1,7 ist und insbesondere zwischen 1,2 und 1,6 liegt. Als Glykosen werden vorzugsweise Glucose und Xylose verwendet.

Der Alkyl- bzw. Alkenylrest R³ kann sich von primären Alkoholen mit 6 bis 22, vorzugsweise 12 bis 18 Kohlenstoffatomen ableiten. Typische Beispiele sind Capronalkohol, Caprylalkohol, Caprinalkohol und Undecylalkohol sowie deren technische Gemische, wie sie beispielsweise im Verlauf der Hydrierung von technischen Fettsäuremethylestern oder im Verlauf der Hydrierung von Aldehyden aus der Roelen'schen Oxosynthese anfallen.

Der Alkyl- bzw. Alkenylrest R³ leitet sich vorzugsweise von Laurylalkohol, Myristylalkohol, Cetylalkohol, Palmoleylalkohol, Stearylalkohol, Isostearylalkohol oder Oleylalkohol und deren Gemische, etwa Kokosfettalkohol, ab. Weiterhin sind Elaidylalkohol, Petroselinylalkohol, Arachylalkohol, Gadoleylalkohol, Behenylalkohol, Erucylalkohol sowie deren technische Gemische zu nennen.

Die nichtionischen Tenside können in den erfindungsgemäßen Mitteln in Mengen von 1 bis 20 Gew.-%, bevorzugt in Mengen von 1 bis 10 Gew.-%, jeweils bezogen auf das fertige Mittel, enthalten sein.

Als weiteren Bestandteil kann der erfindungsgemäße Grundreiniger Seife enthalten. Als Seife eignen sich insbesondere gesättigte Fettsäureseifen, die Salze, insbesondere die Alkalisalze, der Laurinsäure, Myristinsäure, Palmitinsäure oder Stearinsäure, sowie insbesondere aus natürlichen Fettsäuren, z.B. Kokos-, Palmkernoder Talgfettsäuren, abgeleitete Seifengemische. Die Seifen können in Mengen bis zu 10 Gew.-%, bevorzugt 1 bis 5 Gew.-%, jeweils bezogen auf den fertigen Reiniger, enthalten sein.

Als reinigungsaktive Bestandteile kann des erfindungsgemäße Mittel weiterhin anionische Tenside enthalten. Geeignete Aniontenside sind z.B. C₈-C₁₈-Alkylsulfate, C₈-C₁₈-Alkylethersulfate, C₈-C₁₈-Alkansulfate, C₈-C₁₈-α-Olefinsulfonate, sulfonierte C₈-C₁₈-Fettsäuren-C₁-C₄-Alkylester, C₆-C₁₈-Alkylbenzolsulfonate, Sulfobernsteinsäuremomo- und -di-C₈-C₁₂-Alkylester, C₈-C₁₈-Alkylpolyglykolethercarboxylate, C₈-C₁₈-N-Acyltauride, C₈-C₁₈-N-Sarcosinate und C₈-C₁₈-Alkylisethionate. Die Aniontenside können in Mengen bis 25 Gew.-%, vorzugsweise 2 bis 8,0 Gew.-%, bezogen auf das gesamte Mittel, enthalten sein.

Zur Stabilisierung der einzelnen Komponenten im erfindungsgemäßen Reiniger kann dieser Lösevermittler, wie z.B. Cumolsulfonat, Octylsulfat, Toluolsulfonat oder Harnstoff, enthalten. Lösevermittler können im erfindungsgemäßen Reiniger in Mengen bis zu 10 Gew.-%, insbesondere 1 bis 5 Gew.-%, jeweils bezogen auf den fertigen Reiniger, enthalten sein. Ist im Reiniger auch Seife enthalten, so kann die Menge der Lösevermittler meist sehr gering sein.

Zur Einstellung des pH-Wertes können dem Reiniger Alkalien, wie z.B. NaOH und KOH, Ammoniak und/oder Amine, wie z.B. Monoethanolamin, zugesetzt werden. Bevorzugt liegt der pH-Wert zwischen 8 und 10.

Als weitere fakultative Bestandteile können dem Grundreiniger auch Farb- und Duftstoffe zugesetzt werden, die in Mengen bis zu 3 Gew.-%, bevorzugt 0,01 bis 1,5 Gew.-%, enthalten sein können. Weitere in derartigen Grundreinigern übliche Hilfsstoffe können ebenfalls enthalten sein, sofern sie die erfindungsgemäße Wirkung nicht beeinträchtigen.

In den folgenden Beispielen wird die Erfindung näher erläutert, ohne diese jedoch darauf zu beschränken.

### Beispiele

| **Beispiel 1** | |
|---|---|
| Phenoxyethanol | 20 % |
| Propylenglykol-n-Butylether | 20 % |
| Ammoniak | 1 % |
| Dehydol^{(R)} 980 | 2 % |
| (C₁₀-C₁₄-Fettalkohol-Ethoxylat-Propoxylat; Handelsprodukt der Fa. Henkel KGaA; Düsseldorf | |
| Natrium-C₁₂-C₁₈-Fettsäureseife | 2 % |
| Lösevermittler (Cumolsulfonat) | 2,5 % |
| Parfüm | 1 % |
| Wasser | ad 100 % |

| **Beispiel 2** | |
|---|---|
| Phenoxyethanol | 20 % |
| Butylglykol | 20 % |
| Ammoniak | 0,5 % |
| Lutensol^{(R)} TO 80 verethert mit n-Butanol (Fettalkohol-ethoxylat; Handelsprodukt der Fa. BASF AG; Ludwigshafen) | 3 % |
| Natrium-C₁₂-C₁₈-Fettsäureseife | 2,5 % |
| Lösevermittler | 9 % |
| Wasser | ad 100 % |

| **Beispiel 3** | |
|---|---|
| Phenoxyethanol | 15 % |
| Butyldiglykol | 20 % |
| Ammoniak | 0,5 % |
| Lutensol^{(R)} TO 80 (Fettalkohol-ethoxylat; Handelsprodukt der Fa. BASF AG; Ludwigshafen) | 5 % |
| Natrium-C₁₂-C₁₈-Fettsäureseife | 3 % |
| Lösevermittler (Octylsulfat) | 4 % |
| Wasser | ad 100 % |

## Patentansprüche

1. Flüssiger wasserhaltiger Grundreiniger, der
A) ein Lösungsmittelgemisch aus a) Phenoxyethanol und b) einem Alkohol ausgewählt aus der Gruppe bestehend aus C₂-C₄-Alkylglykolen und Ethern von C₁-C₄-Alkoholen mit (Poly)glykolen in einem Verhältnis von a : b von 1 : 0,5 bis 1 : 10 und
B) nichtionische Tenside aus der Gruppe der C₁₂-C₂₂-Alkoholalkoxylate, endgruppenverschlossenen C₁₂-C₂₂-Alkoholalkoxylate und Alkylpolyglykoside
enthält.

2. Grundreiniger nach Anspruch 1, dadurch gekennzeichnet, daß Phenoxyethanol in einer Menge von 5 bis 40 Gew.-%, bezogen auf den fertigen Reiniger, vorliegt.

3. Grundreiniger nach Anspruch 1 oder 2, dadurch gekennzeichnet, daß das Lösungsmittel b) in einer Menge von 5 bis 40 Gew.-%, bezogen auf den fertigen Reiniger, vorliegt.

4. Grundreiniger nach einem der Ansprüche 1 bis 3, dadurch gekennzeichnet, daß das Lösungsmittelgemisch ein Gemisch aus a) Phenoxyethanol und b) einem Alkohol aus der Gruppe Propylenglykol-n-butylether, n-Butylglykol, n-Butyldiglykol und Gemische der voranstehenden in einem Verhältnis von a : b von 0,9 : 1 bis 1 : 0,9 ist.

5. Mittel nach einem der Ansprüche 1 bis 4, dadurch gekennzeichnet, daß als C₁₂-C₂₂-Alkoholalkoxylate Verbindungen mit den Formeln I oder II
R¹O-(CH₂CH₂O)ₘ-H (I),
worin R¹ für eine gesättigte oder ungesättigte C₁₂-C₂₂-Alkylgruppe und m für Zahlen von 1 bis 20 steht, worin R² und o die gleiche Bedeutung haben können wie R¹ und m in Formel I und n für Zahlen von 0,5 bis 2 steht. eingesetzt werden.

6. Mittel nach einem der Ansprüche 1 bis 5, dadurch gekennzeichnet, daß als Alkylglykoside Verbindungen mit der Formel III
R³O[G]ₓ (III),
in der R³ für eine linearen oder verzweigten, gesättigten oder ungesättigten Alkylrest mit 6 bis 22 Kohlenstoffatomen, [G] für einen glykosidisch gebundenen Zucker und x für eine Zahl zwischen 1 und 10 steht, eingesetzt werden.

7. Grundreiniger nach einem der Ansprüche 1 bis 6, dadurch gekennzeichnet, daß das Mittel Seife in einer Menge von 1 bis 10 Gew.-%, insbesondere 1 bis 5 Gew.-%, jeweils bezogen auf den fertigen Reiniger, enthält.

8. Grundreiniger nach einem der Ansprüche 1 bis 7, dadurch gekennzeichnet, daß er Lösevermittler in einer Menge von 1 bis 10 Gew.-%, insbesondere 1 bis 5 Gew.-%, jeweils bezogen auf den fertigen Reiniger, enthält.

9. Grundreiniger nach einem der Ansprüche 1 bis 8, dadurch gekennzeichnet, daß er Ammoniak und/oder leichtflüchtige Amine in einer Menge von 0,1 bis 5 Gew.-%, insbesondere 0,1 bis 2 Gew.-%, jeweils bezogen auf den fertigen Reiniger, enthält.

## Claims

1. A liquid water-containing intensive cleaner containing
A) a solvent mixture of
a) phenoxy ethanol and b) an alcohol selected from the group consisting of C₂₋₄ alkyl glycols and ethers of C₁₋₄ alcohols with (poly)glycols in a ratio of a:b of 1:0.5 to 1:10 and
B) nonionic surfactants from the group of C₁₂₋₂₂ alcohol alkoxylates, end-capped C₁₂₋₂₂ alcohol alkoxylates and alkyl polyglycosides.

2. An intensive cleaner as claimed in claim 1, characterized in that phenoxy ethanol is present in a quantity of 5 to 40% by weight, based on the final cleaner.

3. An intensive cleaner as claimed in claim 1 or 2, characterized in that the solvent b) is present in a quantity of 5 to 40% by weight, based on the final cleaner.

4. An intensive cleaner as claimed in any of claims 1 to 3, characterized in that the solvent mixture is a mixture of a) phenoxyethanol and b) an alcohol from the group consisting of propylene glycol-n-butyl ether, n-butyl glycol, n-butyl diglycol and mixtures thereof in a ratio of a:b of 0.9:1 to 1:0.9.

5. An intensive cleaner as claimed in any of claims 1 to 4, characterized in that the C₁₂₋₂₂ compounds used are compounds corresponding to formula I or II:
R¹O-(CH₂CH₂O)ₘ-H (I)
in which R¹ is a saturated or unsaturated C₁₂₋₂₂ alkyl group and m is a number of 1 to 20, in which R² and o may have the same meanings as R¹ and m in formula I and n is a number of 0.5 to 2.

6. An intensive cleaner as claimed in any of claims 1 to 5, characterized in that the alkyl glycosides used are compounds corresponding to formula III:
R³O[G]ₓ (III)
in which R³ is a linear or branched, saturated or unsaturated alkyl group containing 6 to 22 carbon atoms, [G] is a glycosidic sugar and x is a number of 1 to 10.

7. An intensive cleaner as claimed in any of claims 1 to 6, characterized in that it contains soap in a quantity of 1 to 10% by weight and more particularly 1 to 5% by weight, based on the final cleaner.

8. An intensive cleaner as claimed in any of claims 1 to 7, characterized in that it contains solubilizers in a quantity of 1 to 10% by weight and more particularly 1 to 5% by weight, based on the final cleaner.

9. An intensive cleaner as claimed in any of claims 1 to 8, characterized in that it contains ammonia and/or readily volatile amines in a quantity of 0.1 to 5% by weight and more particularly 0.1 to 2% by weight, based on the final cleaner.

## Revendications

1. Nettoyant pour sol liquide aqueux, qui renferme
A) un mélange de solvants constitué de
a) du phénoxyéthanol et de b) un alcool sélectionné dans le groupe formé par des alkylglycols en C₂-C₄ et des éthers d'alcools en C₁-C₄ avec des (poly)glycols, dans lequel a et b sont entre eux dans un rapport allant de 1:0,5 à 1:10 et
B) des tensioactifs non ioniques appartenant au groupe des alcoxylates d'alcools en C₁₂-C₂₂, des alcoxylates d'alcools en C₁₂-C₂₂ fermés au niveau du groupe terminal et des alkylpolyglycosides.

2. Nettoyant pour sol selon la revendication 1, caractérisé en ce que le phénoxyéthanol est présent dans une proportion de 5 à 40 % en poids, par rapport au nettoyant prêt à l'emploi.

3. Nettoyant pour sol selon la revendication 1 ou 2, caractérisé en ce que le solvant b) est présent dans une proportion de 5 à 40 % en poids par rapport au nettoyant prêt à l'emploi.

4. Nettoyant pour sol selon une des revendications 1 à 3, caractérisé en ce que le mélange de solvants est un mélange de a) un phénoxyéthanol et b) un alcool sélectionné dans le groupe formé par le propylèneglycol-n-butyléther, le n-butylglycol, le n-butyldiglycol et des mélanges des composés ci-avant dans un rapport de a:b allant de 0,9:1 à 1:0,9.

5. Produit selon une des revendications 1 à 4, caractérisé en ce que l'on met en oeuvre des alcoxylates d'alcools en C₁₂-C₂₂ de formule I ou II
R¹O-(CH₂CH₂O)ₘ-H (I),
dans laquelle R¹ représente un groupe alkyle en C₁₂-C₂₂ saturé ou insaturé, et m correspond à un nombre de 1 à 20, dans laquelle R² et o possèdent la même signification que R¹ et m dans la formule I, et n représente un nombre de 0,5 à 2.

6. Produit selon une des revendications 1 à 5, caractérisé en ce que l'on met en oeuvre comme alkylglycosides des composés de formule III
R³O[G]ₓ (III),
dans laquelle R³ représente un radical alkyle à chaîne linéaire ou ramifiée, saturé ou insaturé, comportant 6 à 22 atomes de carbone, [G] correspond à un sucre à liaison glycosidique et x est un nombre de 1 à 10.

7. Nettoyant pour sol selon une des revendications 1 à 6, caractérisé en ce que le produit renferme du savon dans une proportion de 1 à 10 % en poids, en particulier de 1 à 5 % en poids, dans chaque cas par rapport au nettoyant prêt à l'emploi.

8. Nettoyant pour sol selon une des revendications 1 à 7, caractérisé en ce qu'il renferme un agent de solubilisation dans une proportion de 1 à 10 % en poids, en particulier de 1 à 5 % en poids, dans chaque cas par rapport au nettoyant prêt à l'emploi.

9. Nettoyant pour sol selon une des revendications 1 à 8, caractérisé en ce qu'il renferme de l'ammoniac et/ou des amines très volatiles dans une proportion de 0,1 à 5 % en poids, en particulier de 0,1 à 2 % en poids, dans chaque cas par rapport au nettoyant prêt à l'emploi.
